# EUROPÄISCHE PATENTSCHRIFT

(11) **EP 1 950 170 B1**
(45) Veröffentlichungstag und Bekanntmachung des Hinweises auf die Patenterteilung: **18.05.2011**
(21) Anmeldenummer: 08001075.4
(22) Anmeldetag: 21.01.2008
(51) Int. Cl.: B66F 9/075

(54) **Höhenmessvorrichtung in einem Vertikal-Kommissionierer**
Height measuring device in a vertical commissioner
Dispositif de mesure de la hauteur dans un chariot préparateur vertical

(30) Priorität: 24.01.2007 DE 202007001039 U
(43) Veröffentlichungstag der Anmeldung: 30.07.2008
(73) Patentinhaber: Jungheinrich Aktiengesellschaft, 22047 Hamburg (DE)
(72) Erfinder: Dunker, Andreas, 22335 Lüneburg (DE); Kuschel, Kai, 29525 Uelzen (DE); Thomanek, Georg, 21073 Hamburg (DE)
(74) Vertreter: Hauck Patent- und Rechtsanwälte

(56) Entgegenhaltungen:
- EP-A- 1 203 743
- US-A- 5 022 496

## Beschreibung

Die Erfindung bezieht sich auf eine Höhenmeßvorrichtung in einem Vertikal-Kommissionierer nach Anspruch 1.

Eine derartige Höhenmeßeinrichtung ist bereits aus der US-A-120 3 743 bekannt.

Vertikal-Kommissionierer weisen bekanntlich eine Plattform oder einen Fahrerstand auf, die/der entlang eines Hubgerüstes in der Höhe verstellbar ist. Das Hubgerüst ist an einem Antriebsteil befestigt, das auch die Hubvorrichtung für die Plattform enthält. Die Plattform bzw. der Fahrerstand kann mit Sicherheitsschranken versehen werden, die ab einer gewissen Fahrhöhe geschlossen werden, um zu verhindern, daß der Bediener bei der Tätigkeit des Kommissionierens herausfällt. An der Plattform ist üblicherweise ein Lastaufnahmemittel angebracht, vorzugsweise eine Lastgabel. Auf der Lastgabel kann ein Behälter abgestellt werden, gegebenenfalls auf einer Palette stehend, in welchen die aus Regalen entnommenen Artikel gefüllt werden.

Es ist auch bekannt, das Lastaufnahmemittel seinerseits gegenüber der Plattform höhenverstellbar zu machen. Zu diesem Zweck ist an der Plattform eine weitere Hubvorrichtung angebracht.

Der Betrieb des Kommissionierers wird vom Bediener auf der Plattform gesteuert, d.h. die Betätigung der beiden Hubvorrichtungen, die Lenkung des Kommissionierers und die Fahrgeschwindigkeit.

In Abhängigkeit von der Höhe der Plattform sowie des Lastaufnahmemittels werden unterschiedliche Aktionen eingeleitet, beispielsweise Geschwindigkeitsreduzierung, Schließen der Schutzschranken, Beschränkung des Lenkwinkels usw. Es ist bekannt, mit Hilfe einer Reihe von Magnetschaltern die Höhenlage des Lastaufnahmemittels und der Plattform zu registrieren und die Aktion des Kommissionierbetriebes entsprechend zu steuern. Die Unterscheidung der Höhen von Plattform einerseits und Lastaufnahmemittel andererseits ist von Bedeutung, weil hiervon unterschiedliche Aktionen abhängig sind.

Aus US 4,280,205 ist bekannt, die Höhe einer Lastgabel über Flur mit Hilfe eines akustischen Abstandsmessers zu ermitteln. Der akustische Sender ist an der Lastgabel angebracht und der Empfänger an einem Radarm oder am Rahmen des Antriebsteils des Flurförderzeugs. Aus DE 32 08 747 ist ebenfalls bekannt, eine Höhenmessung für die Lastgabel auf akustischem Wege durchzuführen. Um Ungenauigkeiten der akustischen Abstandsmessung zu korrigieren, ist hierbei ferner bekannt, den Mastschüssen akustische Abstandsmeßstrecken zuzuordnen, deren Abstand während des Betriebes des Flurförderzeugs unverändert bleibt. Der Einsatz mehrerer akustischer Meßstrecken ist jedoch aufwendig.

Der Erfindung liegt die Aufgabe zugrunde, eine Höhenmeßvorrichtung in einem Vertikal-Kommissionierer zu schaffen, mit der mit einem Mindestaufwand sowohl die Plattformhöhe als auch die Höhe des Lastaufnahmemittels bestimmt werden kann.

Diese Aufgabe wird durch die Merkmale des Anspruchs 1 gelöst.

Bei der erfindungsgemäßen Höhenmeßvorrichtung empfängt eine Auswertevorrichtung für die Höhenmeßsignale des Empfängers Betätigungssignale der beiden Hubvorrichtungen. Hiermit ist gemeint, daß ein Signal in Abhängigkeit von der Betätigung der Hubvorrichtungen abgeleitet wird. Dies kann durch einen zusätzlichen Sensor geschehen oder durch den Bedienschalter für die Hubvorrichtung oder dergleichen. Die Auswertevorrichtung weist einen ersten und einen zweiten Speicher auf, in welche die Höhenmeßsignale eingespeichert werden, wobei in einem Speicher nur die Höhenmeßsignale eingespeichert werden, die bei Betätigung einer ersten Hubvorrichtung erzeugt werden und der zweite Speicher nur die Höhenmeßsignale aufnimmt, die während der Betätigung der zweiten Hubvorrichtung erzeugt werden. Hierbei wird davon ausgegangen, daß eine Betätigung des Lastaufnahmemittels und der Plattform nie gleichzeitig geschieht. Dadurch ist es möglich, die Höhe der Plattform unabhängig von der Höhe des Lastaufnahmemittels festzustellen. Die beiden Höhenmeßsignale werden in eine Steuervorrichtung für den Kommissionierer gegeben, dessen Betrieb in Abhängigkeit der Höhenmeßsignale eingestellt werden kann. Beispielsweise ist die Geschwindigkeit bei einer vorgegebenen Last und einer vorgegebenen Höhe zu reduzieren. Außerdem kann der Lenkwinkel beschränkt werden, wenn die Plattform eine bestimmte Höhe überschreitet. Auch das Schließen von Sicherheitsschranken kann von der Höhe der Plattform abhängig gemacht werden. Die absolute Höhe der Last wird ohnehin bestimmt und ergibt sich aus den Höhenmeßsignalen bei Betätigung der zweiten Hubvorrichtung.

Der akustische Empfänger kann über eine drahtlose Verbindung mit der elektronischen Steuervorrichtung des Kommissionierers verbunden sein. Um diese Verbindung möglichst vor mechanischen Einwirkungen zu schützen, sieht eine Ausgestaltung der Erfindung vor, daß am freien Ende eines Radarms für den Kommissionierer eine Umlenkfläche vorgesehen ist, die das vom Sender kommende Signal auf den am Radarm oder am Antriebsteil angebrachten Empfänger umlenkt. Bei dem Vertikal-Kommissionierer der beschriebenen Art liegt das Lastaufnahmemittel relativ weit vor dem Antriebsteil bzw. dem Hubgerüst dafür. Andererseits ist zur Höhenmessung des Lastaufnahmemittels der Sender an dem Lastaufnahmemittel anzubringen. Durch die erfindungsgemäße Maßnahme ist es möglich, den Empfänger relativ nahe oder unmittelbar am Antriebsteil anzubringen. Die Anbringung ist vorzugsweise derart, daß mechanische Beschädigungen des Empfängers im Betrieb des Kommissionierers vermieden werden.

Nach einer Ausgestaltung der Erfindung hat die Umlenkfläche einen Winkel von etwa 45° zur Einfallsrichtung des vom Sender kommenden Signals. Dieses ist vorzugsweise vertikal gerichtet, so daß das von der Umlenkfläche kommende Signal horizontal verläuft. Die Umlenkfläche kann von einem Metallstreifen gebildet werden, der vorzugsweise geschützt am freien Ende eines Radarms angebracht ist. Bekanntlich weisen Vertikal-Kommissionierer der beschriebenen Art Radarme auf, die sich unterhalb der Plattform erstrecken.

Eine Referenzierung der Höhenmeßwerte kann z.B. in der unteren Endlage von Plattform und Lastaufnahmemittel erfolgen. Eine Korrektur der Speicher erfolgt durch Vergleich mit der gemessenen absoluten Höhe des Lastaufnahmemittels.

Alternativ zu einer kontaktlosen Ermittlung der Höhenlage kann auch eine drahtgebundene Höhenmeßvorrichtung vorgesehen werden. Eine derartige Höhenvermessung ist grundsätzlich aus EP 1 203 743 B1 bekannt geworden. Bei der alternativen Erfindung ist mit dem Aufnahmemittel ein Seil verbunden, das über Umlenkrollen zu einem Seilpositionssensor im Antriebsteil geführt ist. Die ausgefahrene Seillänge ist abhängig von der Höhe der Plattform und der Höhe des Lastaufnahmemittels. Eine geeignete Anordnung der Umlenkrollen ermöglicht eine einfache und geschützte Führung des Seils. Im Bereich der Plattform kann das Seil innerhalb eines Schutzrohres geführt werden, damit es nicht beschädigt oder die Messung über den Seilpositionssensor beeinträchtigt wird.

Grundsätzlich ermittelt ein derartiges System über die Anzahl der vom Wegseilsensor gelieferten Inkremente die absolute Höhe des Lastaufnahmemittels. Dies ist wichtig sowie auch die Ermittlung der Standplattform, weil davon etliche Aktionen abhängen, beispielsweise Verringerung der Fahrgeschwindigkeit, Betätigung der Fahrerschutzschranken, Verringerung der Senkgeschwindigkeit usw..

Die absolute Höhe der beschriebenen Teile (Anzahl der Inkremente) wird permanent über einen Digitaleingang der Steuerung abgefragt und in ein Register eingeschrieben. Bei der Ansteuerung des Hydraulikaggregats bzw. des Senkventils des Plattformhubs wird der inkrementelle Wert in ein weiteres Register (Register 2) eingeschrieben. Das Schreiben in dieses Register geschieht so lange, wie eine Aktivierung des Plattformhubs stattfindet. Dieses Register bildet somit die Höhe der Plattform ab.

Bei der Ansteuerung des Hydraulikaggregats bzw. des Senkventils des Zusatzhubs wird der inkrementelle Wert in ein drittes Register (Register 3) eingeschrieben. Das Schreiben in dieses Register geschieht so lange, wie eine Aktivierung des Zusatzhubs stattfindet. Dieses Register bildet also die Höhe des Zusatzhubs ab.

Eine permanente Kontrolle über die Korrektheit der beiden Einzelhöhen kann erfolgen, weil die Summe der Inkremente von Register 1 und 2 gleich des absoluten Wertes im Register 3 sein muß. Natürlich muß auch die Software permanent auf Plausibilität der Meßwerte überwacht werden. Bei Inplausibilität muß ein sicherer Zustand hergestellt werden (z B. Absenken auf eine definierte Höhe (Null-Lage bei den Hubhöhen). Es kann auch ein redundanter Sensor eingesetzt werden, der seine Impulse getrennt über zwei Kanäle liefern.

Ausführungsbeispiele der Erfindung werden nachfolgend anhand einer Zeichnung näher erläutert.
Figur 1 zeigt schematisch einen Vertikal-Kommissionierer mit einer Höhenmeßvorrichtung nach der Erfindung.
Figur 2 zeigt schematisch einen Vertikal-Kommissionierer mit einer abgewandelten Höhenmeßvorrichtung.

Ein Vertikal-Kommissionierer 10 weist ein Antriebsteil 12 auf, der einen Fahrmotor, eine Lenkvorrichtung und eine erste Hubvorrichtung aufweist. Diese Teile sind nicht dargestellt. Am Antriebsteil 12 ist ein Hubgerüst 14 angebracht für eine Plattform P. Die Plattform P wird von der ersten Hubvorrichtung betätigt, gemäß den Pfeilen 16. Am freien Ende der Plattform P ist ein zweites Hubgerüst 18 angebracht für eine Lastgabel LG, die entsprechend den Pfeilen 20 in der Höhe verstellbar ist. Hierfür ist eine zweite Hubvorrichtung vorgesehen, die ebenfalls nicht dargestellt ist.

Mit dem Hubgerüst 14 bzw. dem Rahmen des Antriebsteils 12 sind zwei parallel beabstandete Radarme verbunden, von denen eines bei 22 dargestellt ist. Es weist am freien Ende ein Lastrad 24 auf.

An der Unterseite der Lastgabel LG ist ein akustischer Sender S angebracht, und nahe dem freien Ende des Radarms 22 ist ein akustischer Empfänger E angebracht. Es versteht sich, daß der akustische Empfänger E auch am hinteren Ende des Radarms 22 angebracht sein kann oder am Hubgerüst 14 oder am Rahmen des Antriebsteils 12. Am freien Ende des Radarms 22 ist ein Metallstreifen 26 angebracht mit einem Winkel 45° zur Vertikalen. Der Metallstreifen 26 dient zur Umlenkung des akustischen Signals 28, das vertikal nach unten gerichtet ist. Es lenkt das Signal 28 in die Horizontale um, wonach es auf den Empfänger E trifft.

Das akustische Signal gelangt auf eine Auswertevorrichtung 30 in die zwei Signale LG und P eingegeben werden. Es sind Signale, die von der Betätigung der Hubvorrichtungen für die Plattform P und die Lastgabel LG abgeleitet sind. Die akustische Abstandsmeßvorrichtung, welche vom Sender S oder Empfänger E gebildet ist, mißt ständig die Höhe der Lastgabel LG über Flur. Eine Änderung dieser Höhe kann jedoch allein durch die Plattform P oder allein durch die Lastgabel LG bewerkstelligt sein. Aus dem einfachen Meßsignal, das vom Empfänger E abgeleitet wird, kann nicht festgestellt werden, welche Höhe Plattform P aufweist. Daher werden die vom Empfänger E kommenden Meßsignale in der Auswertevorrichtung 30 wahlweise einem ersten Registerspeicher 32 oder einem zweiten Registerspeicher 34 zugeleitet, je nachdem, ob die Höhenmeßsignale während eines Hubes der Plattform oder der Lastgabel erzeugt werden. Eine Steuervorrichtung 36 für den Kommissionierer 10 erhält daher separate Höhensignale für die Lastgabel LG und die Plattform P, um den Betrieb danach auszurichten, d.h. eine Geschwindigkeitsbeschränkung des Kommissionierers 10 vorzunehmen, eine Lenkwinkelbeschränkung oder ein Schließen von Schutzgitter für die Plattform P (nicht gezeigt).

Es zeigt sich mithin, daß mit Hilfe einer einzigen Höhenmeßvorrichtung möglich ist, die Höhe von zwei höhenverstellbaren Teilen eines Flurförderzeugs zu ermitteln. Der Aufwand ist daher entsprechend niedrig.

Es versteht sich, daß der Umlenkstreifen 26 und der Empfänger geschützt angeordnet sind, damit sie während des Betriebes nicht beschädigt werden.

Figur 2 zeigt den gleichen Digital- Kommissionierer wie Figur 1. Daher sind gleiche Bezugszeichen für die gleichen Teile vorgesehen. Der einzige Unterschied zu Figur 1 besteht in der Höhenmessung. Zur Höhenmessung ist mit der Lastgabel LG ein Seil 40 verbunden, das über eine erste Umlenkrolle 42 in Höhe der zugewandten Seite der Plattform P umgelenkt wird parallel zur Plattform P. Die Führung des Seils 40 erfolgt vorzugsweise seitlich von der Plattform P über ein Schutzrohr 44, das gestrichelt angedeutet ist und dafür sorgt, daß das Seil nicht beschädigt bzw. betätigt wird. Auf der Gerüstseite der Plattform P ist eine weitere Umlenkrolle 46 gelagert, um das Seil 40 parallel zum Gerüst nach unten zu lenken. Im unteren Bereich des Gerüstes ist eine dritte Umlenkrolle 48 gelagert. Die Umlenkrolle 48 ist die einzige, die sich mit der Höhenverstellung der Plattform bzw. der Lastgabel LG nicht mitbewegt, im Gegensatz zu den Umlenkrollen 42 und 46. Das Ende des Seils 48 gelangt zu einem Wegseilpositionssensor 50 im Antriebsteil 12. Das Signal des Wegseilpositionssensors 50 gelangt zur Auswertevorrichtung 30 und wird in gleicher Weise verarbeitet, die dies in Verbindung mit Figur 1 beschrieben wurde.

## Patentansprüche

1. Vertikal-Kommissionierer mit einer Höhenmeßvorrichtung , wobei bei dem Vertikal-Kommissionierer eine Plattform mit einer ersten Hubvorrichtung entlang eines an einem Antriebsteil angebrachten Hubgerüstes verfahrbar ist und ein an der Plattform geführtes Lastaufnahmemittel von einer zweiten Hubvorrichtung betätigbar ist, wobei am Lastaufnahmemittel ein Sender und bezüglich des Antriebsteils ein stationärer Empfänger vorgesehen ist für ein drahtlos zu übertragendes Signal zur Bestimmung der Höhe des Lastaufnahmemittels über Flur, **dadurch gekennzeichnet, daß** eine Auswertevorrichtung (30) für Höhenmeßsignale des Empfängers (E) Betätigungssignale (LGS, PS) der beiden Hubvorrichtungen empfängt, ein erster Speicher (32) die Höhenmeßsignale bei einem Betätigungssignal der ersten Hubvorrichtung und ein zweiter Speicher (34) die Höhenmeßsignale bei einem Betätigungssignal der zweiten Hubvorrichtung speichert.

2. Vertikal-Kommissionierer nach Anspruch 1, **dadurch gekennzeichnet, daß** am freien Ende eines Radarms (22) für den Kommissionierer eine Umlenkfläche vorgesehen ist, die das vom Sender (S) kommende Signal auf den am Radarm oder am Antriebsteil angebrachten Empfänger (24) umlenkt.

3. Vertikal-Kommissionierer nach Anspruch 2, **dadurch gekennzeichnet, daß** die Umlenkfläche im Winkel von etwa 45° zur Einfallsrichtung des vom Sender (S) kommenden Signals ausgerichtet ist.

4. Vertikal-Kommissionierer nach Anspruch 2 oder 3, **dadurch gekennzeichnet, daß** die Umlenkfläche von einem am Radarm (22) befestigten Metallstreifen gebildet ist.

5. Vertikal-Kommissionierer nach einem der Ansprüche 1 bis 4, **dadurch gekennzeichnet, daß** mit Ultraschall arbeitende Sender (S) und Empfänger (E) vorgesehen sind.

6. Vertikal-Kommissionierer mit einer Höhenmessvorrichtung, wobei bei dem Vertikal-Kommissionierer eine Plattform mit einer ersten Hubvorrichtung entlang eines an einem Antriebsteil angebrachten Hubgerüstes verfahrbar ist und ein an der Plattform geführtes Lastaufnahmemittel von einer zweiten Hubvorrichtung betätigbar ist, wobei am Lastaufnahmemittel ein Sender und bezüglich des Antriebsteils ein stationärer Empfänger vorgesehen ist für ein zu übertragendes Signal zur Bestimmung der Höhe des Lastaufnahmemittels über Flur, **dadurch gekennzeichnet, daß** das Hubgerüst einen Wegseilpositionssensor aufweist, ein Seil (40) an dem Lastaufnahmemittel (LG) angebracht ist, das entlang der Plattform (P) über Umlenkrollen (42, 46, 48) zum Wegseilpositionssensor 50 geführt ist, eine Auswertevorrichtung (30) für Höhenmeßsignale des Wegseilpositionssensors Betätigungssignale (LGS, PS) der beiden Hubvorrichtungen empfängt, ein erster Speicher (32) die Höhenmeßsignale bei einem Betätigungssignal der ersten Hubvorrichtung und ein zweiter Speicher (34) die Höhenmeßsignale bei einem Betätigungssignal der zweiten Hubvorrichtung speichert.

7. Vertikal-Kommissionierer nach einem der Ansprüche 1 bis 6, **dadurch gekennzeichnet, daß** eine Referenzierung der Speicher (32, 34) in der unteren Endlage von Plattform (P) und Lastaufnahmemittel (LG) erfolgt.

8. Vertikal-Kommissionierer nach einem der Ansprüche 1 bis 7, **dadurch gekennzeichnet, daß** eine Korrektur der Speicher (32, 34) durch Vergleich mit der gemessenen absoluten Höhe des Lastaufnahmemittels (LG) erfolgt.

9. Vertikal-Kommissionierer nach einem der Ansprüche 6 bis 8, **dadurch gekennzeichnet, daß** eine erste Umlenkrolle (42) am Übergang von einer Führung (18) für das Lastaufnahmemittel (LG) und der Plattform (P), eine zweite Umlenkrolle (46) auf der Hubgerüstseite der Plattform (P) und eine dritte Umlenkrolle (48) seitlich vor dem Positionssensor (50) gelagert ist.

10. Vertikal-Kommissionierer nach einem der Ansprüche 6 bis 9, **dadurch gekennzeichnet, daß** das Seil (40) im Bereich der Plattform (P) durch ein Schutzrohr (44) geführt ist.

## Claims

1. Vertical commissioner comprising a height measuring device, a platform which has a first lifting device in the vertical commissioner being able to be moved along a lifting frame attached to a drive part and a load receiving means guided on the platform being able to be actuated by a second lifting device, a transmitter and a receiver which is stationary relative to the drive part being provided on the load receiving means for a signal to be transmitted wirelessly for determining the height of the load receiving means above ground, **characterised in that** an evaluation device (30) receives actuating signals (LGS, PS) of the two lifting devices for height measuring signals of the receiver (E), a first memory (32) stores the height measuring signals with an actuating signal of the first lifting device and a second memory (34) stores the height measuring signals with an actuating signal of the second lifting device.

2. Vertical commissioner according to Claim 1, **characterised in that** at the free end of a wheel arm (22) for the commissioner a deflection surface is provided which deflects the signal coming from the transmitter (S) to the receiver (24) attached to the wheel arm or to the drive part.

3. Vertical commissioner according to Claim 2, **characterised in that** the deflection surface is aligned at an angle of approximately 45° to the direction of incidence of the signal coming from the transmitter (S).

4. Vertical commissioner according to Claim 2 or 3, **characterised in that** the deflection surface is formed by a metal strip fastened to the wheel arm (22).

5. Vertical commissioner according to one of Claims 1 to 4, **characterised in that** a transmitter (S) and a receiver (E) operating by ultrasound are provided.

6. Vertical commissioner comprising a height measuring device, a platform which has a first lifting device in the vertical commissioner being able to be moved along a lifting frame attached to a drive part and a load receiving means guided on the platform being able to be actuated by a second lifting device, a transmitter and a receiver which is stationary relative to the drive part being provided on the load receiving means for a signal to be transmitted for determining the height of the load receiving means above ground, **characterised in that** the lifting frame has a cable position sensor, a cable (40) being attached to the load receiving means (LG) which is guided along the platform (P) via deflection rollers (42, 46, 48) towards the cable position sensor 50, an evaluation device (30) receives actuating signals (LGS, PS) of the two lifting devices for height measuring signals of the cable position sensor, a first memory (32) stores the height measuring signals with an actuating signal of the first lifting device and a second memory (34) stores the height measuring signals with an actuating signal of the second lifting device.

7. Vertical commissioner according to one of Claims 1 to 6, **characterised in that** the memory (32, 34) is referenced in the lower end position of the platform (P) and the load receiving means (LG).

8. Vertical commissioner according to one of Claims 1 to 7, **characterised in that** the memory (32, 34) is corrected by comparing with the measured absolute height of the load receiving means (LG).

9. Vertical commissioner according to one of Claims 6 to 8, **characterised in that** a first deflection roller (42) is mounted at the transition between a guide (18) for the load receiving means (LG) and the platform (P), a second deflection roller (46) is mounted on the lifting frame side of the platform (P) and a third deflection roller (48) is mounted to the side in front of the position sensor (50).

10. Vertical commissioner according to one of Claims 6 to 9, **characterised in that** the cable (40) is guided by a protective tube (44) in the region of the platform (P).

## Revendications

1. Chariot préparateur vertical avec un dispositif de mesure de la hauteur, le chariot préparateur vertical comportant une plateforme avec un premier dispositif de levage, mobile le long d'une structure de levage posée contre une partie de commande, et un moyen de réception de charge guidé contre la plateforme peut être actionné par un second dispositif de levage, moyennant quoi sur le moyen de réception de charge sont prévus un émetteur et un destinataire stationnaire par rapport à la partie de commande pour un signal à transmettre sans fil afin de définir la hauteur du moyen de réception de charge au-dessus du couloir, **caractérisé en ce qu'**un dispositif d'évaluation (30) pour des signaux de mesure de la hauteur du destinataire (E) reçoit des signaux d'actionnement (LGS, PS) des deux dispositifs de levage, une première mémoire (32) enregistre les signaux de mesure de la hauteur pour un signal d'actionnement du premier dispositif de levage et une seconde mémoire (34) enregistre les signaux de mesure de la hauteur pour un signal d'actionnement du second dispositif de levage.

2. Chariot préparateur vertical selon la revendication 1, **caractérisé en ce qu'**à l'extrémité libre d'un bras de roue (22) pour le chariot préparateur est prévue une surface de déviation qui dévie le signal provenant de l'émetteur (S) vers le destinataire (24) appliqué sur le bras de roue ou sur la partie de commande.

3. Chariot préparateur vertical selon la revendication 2, **caractérisé en ce que** la surface de déviation est orientée selon un angle d'environ 45° par rapport à la direction d'incidence du signal provenant de l'émetteur (S).

4. Chariot préparateur vertical selon les revendications 2 ou 3, **caractérisé en ce que** la surface de déviation est formée par une bande métallique fixée sur le bras de roue (22).

5. Chariot préparateur vertical selon une des revendications 1 à 4, **caractérisé en ce qu'**un émetteur (S) et un destinataire (E) fonctionnant aux ultrasons sont prévus.

6. Chariot préparateur vertical avec un dispositif de mesure de la hauteur, le chariot préparateur vertical comportant une plateforme avec un premier dispositif de levage, mobile le long d'une structure de levage posée contre une partie de commande, et un moyen de réception de charge guidé contre la plateforme peut être actionné par un second dispositif de levage, moyennant quoi sur le moyen de réception de charge sont prévus un émetteur et un destinataire stationnaire par rapport à la partie de commande pour un signal à transmettre sans fil afin de définir la hauteur du moyen de réception de charge au-dessus du couloir, **caractérisé en ce que** la structure de levage comprend un capteur de position filaire de parcours, un câble (40) est posé sur le moyen de réception de charge (LG) qui est guidé le long de la plateforme (P) via des poulies de renvoi (42, 46, 48) vers le capteur de position filaire de parcours 50, un dispositif d'évaluation (30) pour des signaux de mesure de la hauteur du capteur de position filaire de parcours reçoit des signaux d'actionnement (LGS, PS) des deux dispositifs de levage, une première mémoire (32) enregistre les signaux de mesure de la hauteur pour un signal d'actionnement du premier dispositif de levage et une seconde mémoire (34) enregistre les signaux de mesure de la hauteur pour un signal d'actionnement du second dispositif de levage.

7. Chariot préparateur vertical selon une des revendications 1 à 6, **caractérisé en ce qu'**un référencement des mémoires (32, 34) a lieu dans la position de fin de course inférieure de la plateforme (P) et du moyen de réception de charge (LG).

8. Chariot préparateur vertical selon une des revendications 1 à 7, **caractérisé en ce qu'**une correction des mémoires (32, 34) a lieu par comparaison avec la hauteur absolue mesurée du moyen de réception de charge (LG).

9. Chariot préparateur vertical selon une des revendications 6 à 8, **caractérisé en ce qu'**une première poulie de renvoi (42) est logée au niveau de la transition entre un guidage (18) du moyen de réception de charge (LG) et la plateforme (P), une deuxième poulie de renvoi (46) est logée sur la face de structure de levage de la plateforme (P) et une troisième poulie de renvoi (48) est logée latéralement devant le capteur de position (50).

10. Chariot préparateur vertical selon une des revendications 6 à 9, **caractérisé en ce que** le câble (40) est guidé dans la zone de la plateforme (P) à travers un conduit de protection (44).
